# EUROPÄISCHE PATENTSCHRIFT

(11) **EP 1 775 035 B1**
(45) Veröffentlichungstag und Bekanntmachung des Hinweises auf die Patenterteilung: **31.08.2016**
(21) Anmeldenummer: 05022478.1
(22) Anmeldetag: 14.10.2005
(51) Int. Cl.: B08B 15/02, F24C 15/20

(54) **Selbstreinigende Abluftkammer und Reinigungssystem für eine Abluftkammer**
Self-cleaning exhaust hood and system for cleaning an exhaust hood
Hotte aspirante autonettoyante et systeme de nettoyage pour hotte aspirante

(43) Veröffentlichungstag der Anmeldung: 18.04.2007
(73) Patentinhaber: Südluft Systemtechnik GmbH & Co. KG, 71032 Böblingen (DE)
(72) Erfinder: Höpfl, Gerhard, 94244 Geiersthal (DE)
(74) Vertreter: Ostertag, Ulrich

(56) Entgegenhaltungen:
- EP-A- 0 874 199
- DE-A1- 19 509 611
- DE-A1- 19 912 913
- US-A- 4 753 218

## Beschreibung

Die Erfindung betrifft ein nachrüstbares Reinigungssystem für eine Abluftkammer sowie eine Abluftkammer zum Entlüften geschlossener Räume, mit einem solchen Reinigungssystem.

In Abluftkammern wie beispielsweise Dunstabzugshauben kommt es mit der Zeit zu Niederschlag von Verunreinigungen wie Bratfett oder anderen organischen Abluftbestandteilen. Diese Verunreinigungen sind nicht nur unhygienisch sondern führen auch zu erhöhter Brandgefahr im Inneren der Abluftkammer und müssen daher regelmäßig entfernt werden. Die inneren Bereiche von Abluftkammern sind aber häufig schlecht zugänglich und können nur schwerlich ohne Demontage von Hand gereinigt werden.

Bekannt sind Dunstanzugshauben, bei denen durch integrierte Sprühdüsen von Zeit zu Zeit heißes Wasser als Reinigungsmittel ins Innere der Dunstabzugshaube gesprüht wird, um Verunreinigungen zu lösen und fortzuschwemmen. Diese Art der Reinigung ist aber insbesondere bei fetthaltigen Ablagerungen wenig effizient.

Aus dem Dokument US-A-4 753 218 ist ein Reinigungssystem für eine einen Lüfter aufweisende Abluftkammer gemäß dem Oberbegriff des Anspruchs 1 bekannt.

Es ist daher eine Aufgabe der vorliegenden Erfindung, eine Abluftkammer mit integriertem Reinigungssystem anzugeben, bei der eine wirkungsvollere Reinigung möglich ist. Außerdem soll ein nachrüstbares Reinigungssystem für Abluftkammern angegeben werden, welches eine wirkungsvolle Reinigung ermöglicht.

Die Aufgabe wird bezüglich des Reinigungssystems gelöst durch die Merkmale des Anspruch 1 und bezüglich der Abluftkammer durch die Merkmale des Anspruchs. Vorteilhafte Ausgestaltungen sind in den abhängigen Ansprüchen angegeben.

Die Abluftkammer, die zum Entlüften geschlossener Räume dient, weist eine Reinigungsmittelzuleitung und mindestens eine im Inneren der Abluftkammer angebrachte Sprühdüse auf, die zum Besprühen mindestens eines Bereiches der Abluftkammer mit einem Reinigungsmittel dient. Erfindungsgemäß ist die mindestens eine Sprühdüse über die Reinigungsmittelzuleitung mit einer Dosiereinheit zur dosierten Einleitung des Reinigungsmittels verbunden, die eine Einlaßöffnung für vorzugsweise mikrobiologisch aktives Reinigungsmittel aufweist.

Dadurch kann die Abluftkammer im Inneren mit einem mikrobiologisch aktiven Reinigungsmittel ausgesprüht werden, welches organische Ablagerungen abbaut und somit ohne mechanische Einwirkung restlos entfernt. Durch die gezielte Ausbringung der mikrobiologischen Kulturen entfallen Abdeckungs- oder Demontagearbeiten zur regelmäßigen Reinigung der Abluftkammer.

Die Dosiereinheit enthält vorzugsweise eine Dosiermittelpumpe. Dadurch läßt sich das Reinigungsmittel gut dosieren und kann auf einfache Weise aus einem Reinigungsmittelreservoir zur Sprühdüse gefördert werden.

Zweckmäßig ist ein Reinigungsmittelkanister für mikrobiologisch aktives Reinigungsmittel vorgesehen, in den die Einlaßöffnung hineinragt. In einen Reinigungsmittelkanister kann das Reinigungsmittel leicht nachgefüllt werden.

Vorteilhaft ist eine Füllstandsanzeige zur Anzeige des Reinigungsmittelstandes im Reinigungsmittelkanister vorgesehen, über die der Füllstand einfach überwacht und rechtzeitig bevor das Reinigungsmittel leer ist ein Alarm ausgelöst werden kann.

Vorzugsweise ist die Sprühdüse als Nebeldüse ausgebildet, die einen feinverteilten Sprühnebel erzeugt. Mit einem feinverteilten Sprühnebel wird die Abluftkammer gleichmäßig benetzt. Dadurch kann mikrobiologisch aktives Reinigungsmittel besonders wirksam und sparsam eingesetzt werden.

Durch die programmierbare Steuereinheit kann die Abluftkammer in regelmäßigen Reinigungsintervallen beispielsweise vor Betriebsbeginn oder nach Betriebsende automatisch gereinigt werden. Durch die gesteuerte Benetzung der Abluftkammer mit Reinigungsmittel wird der Reinigungsmittelverbrauch reduziert, was zu niedrigeren Betriebkosten führt.

Vorteilhaft sind Dosiereinheit, Reinigungsmittelkanister und Steuereinheit in einem abgeschlossenen, kompakten Technikschrank untergebracht. Dadurch können die im gewerblichen Küchenbereich geltenden Hygienevorschriften einfach eingehalten werden.

Die Abluftkammer ist zweckmäßig mit einem vorzugsweise automatischen Entleerhahn versehen, der an einen Ablauf angeschlossen wird und zur Ableitung von anfallendem Schmutzwasser dient. Dadurch kann das in geringen Mengen anfallende Schmutzwasser auf einfache Weise in den bauseitigen Abwasserkanal abgeleitet werden.

Bei einer bevorzugten Ausführungsform ist die Abluftkammer als eine mit einem Absaugkanal verbundene Dunstabzugshaube ausgebildet und weist einen Aerosolabscheider auf. Die Sprühmitteldüse ist derart angeordnet, daß Absaugkanal, Aerosolabscheider und Absaugraum der Dunstabzugshaube gleichmäßig mit Reinigungsmittel benetzt werden.

Die Sprühdüse sowie ein innerhalb der Abluftkammer angeordneter Abschnitt der Reinigungsmittelzuleitung sind vorzugsweise aus einem Chromnickelstahl hergestellt. Sie lassen sich so besonders gut reinigen und stellen keinen Brandherd innerhalb der Abluftkammer dar.

Zur einfachen Bedienung weist die Dunstabzugshaube ein im Haubenkörper eingelassenes Niedervolt-Bedientableau auf. Über das Bedientableau können die Reinigungszyklen gut überwacht werden.

Gemäß einem weiteren Aspekt der Erfindung wird ein Reinigungssystem angegeben, welches in installierte Abluftkammern eingebaut werden kann. Es umfaßt eine Reinigungsmittelzuleitung und mindestens eine Sprühdüse, die im Inneren der Abluftkammer angebracht wird um mindestens einen Bereich der Abluftkammer mit einem Reinigungsmittel zu besprühen. Mit der mindestens einen Sprühdüse ist über die Reinigungsmittelzuleitung eine Dosiereinheit verbunden , die zur dosierten Einleitung des Reinigungsmittels dient und die eine Einlaßöffnung für mikrobiologisch aktives Reinigungsmittel aufweist.

Im folgenden wird ein Ausführungsbeispiel der Erfindung anhand der Zeichnungen näher erläutert. Es zeigen:
Figur 1 eine schematische Frontansicht einer Dunstabzugshaube im Schnitt und
Figur 2 eine schematische Seitenansicht der Dunstabzugshaube im Schnitt.

In Figur 1 ist eine in einer gewerblichen Küche installierte Dunstabzugshaube 20 in einem schematischen Längsschnitt dargestellt. Die Dunstabzugshaube 20 ist über einer Kochstelle 10 angebracht, um beim Kochen entstehende Dünste aus der Küche abzutransportieren. Zu diesem Zweck ist sie an einen mit einem Lüfter versehenen Absaugkanal 21 angeschlossen, der ins Freie führt (durch einen Pfeil angedeutet).

Innerhalb der Dunstabzugshaube sind zwei Sprühdüsen 25 angebracht, die an eine Reinigungsmittelzuleitung 24 angeschlossen sind. Über diese Sprühdüsen 24 kann ein mikrobiologisch aktives Reinigungsmittel in den Absaugraum der Dunstabzugshaube versprüht werden.

Mikrobiologisch aktive Reinigungsmittel sind an sich bekannt. Sie enthalten spezielle Mikroorganismen wie Bakterien oder andere Mikrokulturen, die in der Lage sind, organische Verunreinigungen wie fett- und ölhaltige Ablagerungen zu Wasser und Kohlendioxid abzubauen. Mikrobiologische aktive Reinigungsmittel sind unschädlich und stellen eine besonders umweltverträgliche Methode der Reinigung dar. Die darin enthaltenen Mikroorganismen belasten die Umwelt nicht, sondern leisten in Kläranlagen und Gewässern weiter nützliche Dienste. Zudem sind solche Reinigungsmittel materialverträglich und verursachen keine Korrosion oder Versprödung an Material und/oder Dichtungen. Ein Beispiel für ein solches Reinigungsmittel, das mit der beschriebenen Dunstabzugshaube verwendet werden kann, ist das Produkt "Microclean Hood" der Firma WT-Cleancorp.

An die Reinigungsmittelzuleitung 24 ist eine Dosiereinheit 32 angeschlossen, die das Reinigungsmittel dosiert zu den Sprühdüsen 25 fördert. Über eine Ansaugleitung 34 ist die Dosiereinheit 32 mit einem Reinigungsmittelkanister 33 verbunden. Im Ausführungsbeispiel enthält die Dosiereinrichtung eine Dosierpumpe. Diese fördert über die Ansaugleitung 34, welche in den Reinigungsmittelkanister 33 hineinragt, geringe Mengen des Reinigungsmittels unter Druck zu den beiden Sprühdüsen 25. Die Dosierpumpe fördert etwa 5 ml Reinigungsmittel pro m² zu reinigender Fläche der Dunstabzugshaube.

Anstelle einer Dosierpumpe kann die Dosiereinrichtung 32 auch mit einem Dosierventil und einem Kompressor realisiert werden, der den Reinigungsmittelbehälter 33 dauerhaft unter Druck setzt, so daß bei kurzzeitigem Öffnen des Dosierventils eine vorgesehene Menge des Reinigungsmittels aus dem Reinigungsmittelbehälter 33 unter Druck in die Reinigungsmittelzuleitung 24 bis zu den Sprühdüsen 25 steigt.

Der Reinigungsmittelkanister 33 kann entweder fest eingebaut und zur externen Wiederbefüllung vorgesehen sein oder es kann der vom Hersteller des mikrobiologisch aktiven Reinigungsmittels gelieferte standardisierte Einwegkanister verwendet werden, in den dann einfach ein Schlauchende der Ansaugleitung 34 gesteckt wird.

Die Sprühdüsen 25 sind als Nebeldüsen ausgebildet, so daß das unter Druck geförderte Reinigungsmittel fein vernebelt wird und die Dunstabzugshaube 20 im Inneren gleichmäßig benetzt.

An der Dunstabzugshaube 20 ist ein Entleerhahn 22 angebracht, der über eine Ableitung 23 in einen bauseitigen Abfluß 15 führt. Über den Entleerhahn 22 kann das in geringen Mengen anfallende Schmutzwasser und überschüssiges Reinigungsmittel, das sich in einer Sammelrinne am unteren Rand der Dunstabzugshaube ansammelt, in den Abfluß abgeleitet werden. Vorzugsweise ist der Entleerhahn automatisiert, so daß anfallende Flüssigkeitsmengen regelmäßig automatisch abgeleitet werden.

Gemäß der Erfindung ist eine programmierbare Steuereinheit 35 vorgesehen. Die Steuereinheit 35 sorgt dafür, daß die Reinigung der Dunstabzugshaube 20 vollautomatisch abläuft. Dazu aktiviert sie die Dosiereinheit zu vorprogrammierten Zeiten. Auf diese Weise lassen sich in vorprogrammierten Zeitzyklen ablaufende Reinigungsintervalle festlegen, beispielsweise täglich nach Betriebsende oder vor Betriebsbeginn. Zudem ist es notwendig , die Dunstabzugshaube nach dem Besprühen noch etwa 5 min laufen zu lassen, damit überschüssiger Reinigungsmittelnebel abgesaugt wird. Dies wird ebenfalls von der Steuereinheit 35 gesteuert, indem der Lüfter der Dunstabzugshaube während jeder Reinigung zwangsweise angeschaltet wird.

Zusätzlich ist in den Haubenkörper der Dunstabzugshaube 20 noch ein Niedervolt-Bedientableau 28 eingebaut. Es ermöglicht neben einer einfachen Bedienung über entsprechende Bedientasten eine kontinuierliche Überwachung der Reinigungszyklen und zeigt mögliche Fehlfunktionen an. Außerdem enthält es eine Füllstandsanzeige für den Reinigungsmittelkanister 33 und erzeugt einen Alarm, wenn das Reinigungsmittel zur Neige zu gehen droht.

Die Dosiereinheit, der Reinigungsmittelbehälter und die Steuereinheit sind in einem kompakten und hygienischen Technikschrank mit gemeinsamem Stromanschluß 36 untergebracht. Die Reinigungsmittelzuleitung 24 zwischen Dunstabzugshaube und Technikschrank ist eine flexible Schlauchleitung, die eine einfachste Verlegung ermöglicht. Innerhalb der Dunstabzugshaube sind Reinigungsmittelzuleitung 24 und Sprühdüsen 25 aus Edelstahl, beispielsweise Chromnickelstahl ausgeführt, um gute Reinigungsergebnisse zu erzielen und die Brandgefahr zu vermindern.

In Figur 2 ist ein schematischer Querschnitt durch die Dunstabzugshaube 20 gezeigt. Die Dunstabzugshaube besitzt einen Aerosolabscheider 26, hinter dem die Sprühdüsen 25 in etwa 50 cm Abstand angeordnet sind. Zusätzlich ist in der Dunstabzugshaube eine Beleuchtungseinrichtung 27 integriert.

Der Aerosolabscheider ist ein dauerhafter Filter, der dazu dient, in den abgesaugten Dünsten enthaltene Fett- und Schmutzpartikel abzufangen. Er besteht im Ausführungsbeispiel aus labyrinthartig verschachtelten Leitblechen aus Edelstahl und einem dahinter angeordneten Filter aus Edelstahlgeflecht. An dem kalten Metall schlagen sich Fettdämpfe nieder und Schmutzpartikel bleiben an der großen Oberfläche haften.

Selbstverständlich können in der Dunstabzugshaube auch andere Arten von Filtern eingesetzt werden, wie beispielsweise Aktivkohlefilter.

Durch das regelmäßige Besprühen des Aerosolabscheiders 26 mit dem mikrobiologisch aktiven Reinigungsmittel werden abgeschiedene Fett- und Schmutzpartikel wirkungsvoll abgebaut und entfernt. Der Aerosolabscheider kann so annähernd wartungsfrei über lange Zeiträume betrieben werden. Bei täglichem Einsatz in gewerblichen Küchen ist es lediglich alle 14 Tage empfehlenswert, den Filter zusätzlich mit warmem Wasser auszuwaschen.

Durch den modularen Aufbau ist eine einfache Nachrüstung vorhandener Dunstabzugshauben mit dem Reinigungssystem möglich. Dazu wird lediglich innerhalb der Haube die Edelstahlzuleitung mit den Sprühdüsen installiert und über die flexible Zuleitung der externe Technikschrank mit der zum Betrieb erforderlichen integrierten Steuer- und Regeltechnik, Dosierpumpe und Reinigungsmittelbehälter angeschlossen.

Das Reinigungssystem kann nicht nur in Dunstabzugshauben installiert werden, sondern eignet sich für alle Arten von gewerbsmäßig genutzten Abluftkammern, wie beispielsweise Tresenhauben, Grillhauben, Trapezhauben oder Trapezkanäle.

## Patentansprüche

1. Reinigungssystem für eine einen Lüfter aufweisende Abluftkammer (20) mit
a) einer Reinigungsmittel-Zuleitung (24) und mindestens einer im Inneren der Abluftkammer (20) anbringbaren Sprühdüse (25) zum Besprühen mindestens eines Bereiches der Abluftkammer (25) mit einem Reinigungsmittel;
b) einer mit der mindestens einen Sprühdüse (25) über die Reinigungsmittel-Zuleitung (24) verbundenen Dosiereinheit (32) zur dosierten Einleitung des Reinigungsmittels, die eine Einlaßöffnung (34) für mikrobiologisch aktives Reinigungsmittel aufweist;
c) einer programmierbaren Steuereinheit (35) zur Aktivierung der Dosiereinheit (32);
**dadurch gekennzeichnet, dass**
d) die Steuereinheit (35) so programmiert ist, dass sie wirksam ist die Dosiereinheit (32) während in vorprogrammierten Zeitintervallen ablaufenden Reinigungsintervallen zu aktivieren , den Lüfter der Abluftkammer (20) während jeder Reinigung zwangsweise anzuschalten und nach der Reinigung noch etwa 5 Minuten laufen zu lasten.

2. Reinigungssystem nach Anspruch 1, **dadurch gekennzeichnet, daß** die Dosiereinheit (32) eine Dosiermittelpumpe umfaßt.

3. Reinigungssystem nach Anspruch 1 oder 2, **dadurch gekennzeichnet, daß** die Einlaßöffnung (34) in einen Reinigungsmittelkanister (33) für das vorzugsweise mikrobiologisch aktive Reinigungsmittel hineinragt.

4. Reinigungssystem nach Anspruch 3, **gekennzeichnet durch** eine Füllstandsanzeige zur Anzeige des Reinigungsmittelstandes im Reinigungsmittelkanister (33).

5. Reinigungssystem nach einem der Ansprüche 1 bis 4, **dadurch gekennzeichnet, daß** die mindestens eine Sprühdüse (25) als Nebeldüse zur Erzeugung eines fein verteilten Sprühnebels ausgebildet ist.

6. Reinigungssystem nach einem der vorhergehenden Ansprüche **dadurch gekennzeichnet, daß** Dosiereinheit (32), Reinigungsmittelkanister (33) und Steuereinheit (35) in einem abgeschlossenen Technikschrank (30) untergebracht sind.

7. Reinigungssystem nach einem der vorhergehenden Ansprüche, **gekennzeichnet durch** einen Entleerhahn (22), der zur Ableitung von anfallendem Schmutzwasser an einen Abfluß (15) anschließbar ist.

8. Reinigungssystem nach einem der vorhergehenden Ansprüche, **dadurch gekennzeichnet, daß** die mindestens eine Sprühdüse (25) sowie ein innerhalb der Abluftkammer anzuordnender Abschnitt der Reinigungsmittel-Zuleitung (24) aus einem Chromnickelstahl hergestellt sind.

9. Abluftkammer zum Entlüften geschlossener Räume, **dadurch gekennzeichnet, dass** sie ein Reinigungssystem nach einem der vorhergehenden Ansprüche aufweist.

## Claims

1. Cleaning system for an outgoing-air chamber (20) having a fan, comprising
a) a cleaning agent supply line (24) and at least one spray nozzle (25) which can be mounted inside the outgoing-air chamber (20) for spraying at least one region of the outgoing-air chamber (25) with a cleaning agent;
b) a metering unit (32) connected to the at least one spray nozzle (25) via the cleaning agent supply line (24) for the metered introduction of the cleaning agent, said metering unit having an inlet opening (34) for microbiologically active cleaning agent;
c) a programmable control unit (35) for activating the metering unit (32);
**characterized in that**
d) the control unit (35) is programmed such that it acts to activate the metering unit (32) during cleaning intervals which proceed at preprogrammed time intervals, to automatically switch on the fan of the outgoing-air chamber (20) during each cleaning operation, and to allow the fan to run for about a further 5 minutes after the cleaning operation.

2. Cleaning system according to Claim 1, **characterized in that** the metering unit (32) comprises a metering means pump.

3. Cleaning system according to Claim 1 or 2, **characterized in that** the inlet opening (34) protrudes into a cleaning agent canister (33) for the preferably microbiologically active cleaning agent.

4. Cleaning system according to Claim 3, **characterized by** a filling level indicator for indicating the cleaning agent level in the cleaning agent canister (33).

5. Cleaning system according to one of Claims 1 to 4, **characterized in that** the at least one spray nozzle (25) is designed as a mist nozzle for generating a finely dispersed spray mist.

6. Cleaning system according to one of the preceding claims, **characterized in that** the metering unit (32), cleaning agent canister (33) and control unit (35) are accommodated in a self-contained service cabinet (30).

7. Cleaning system according to one of the preceding claims, **characterized by** a drain cock (22) which can be connected to an outflow (15) in order to discharge dirty water which arises.

8. Cleaning system according to one of the preceding claims, **characterized in that** the at least one spray nozzle (25) and a portion of the cleaning agent supply line (24) that is to be arranged inside the outgoing-air chamber are made of a chromium-nickel steel.

9. Outgoing-air chamber for venting closed spaces, **characterized in that** it has a cleaning system according to one of the preceding claims.

## Revendications

1. Système de nettoyage destiné à une chambre (20) d'évacuation d'air équipée d'un ventilateur, comprenant
a) un conduit (24) d'amenée d'agent nettoyant, et au moins une buse pulvérisatrice (25) pouvant être installée dans l'espace interne de la chambre (20) d'évacuation d'air, afin d'asperger au moins une région de ladite chambre (20) d'évacuation d'air à l'aide d'un agent nettoyant ;
b) une unité de dosage (32) qui est raccordée à la buse pulvérisatrice (25) à présence minimale, par l'intermédiaire du conduit (24) d'amenée d'agent nettoyant, est affectée à l'introduction dosée dudit agent nettoyant, et est munie d'un orifice (34) d'admission d'agent nettoyant à activité microbiologique ;
c) une unité de commande (35) programmable, dédiée au pilotage de ladite unité de dosage (32) ;
**caractérisé par le fait que**
d) l'unité de commande (35) est programmée de façon telle qu'elle soit efficacement à même d'activer l'unité de dosage (32) durant des intervalles de nettoyage se déroulant à intervalles de temps préprogrammés, d'enclencher le ventilateur de la chambre (20) d'évacuation d'air en mode forcé, au cours de chaque nettoyage, et de le laisser en fonction pendant encore environ 5 minutes à l'issue dudit nettoyage.

2. Système de nettoyage selon la revendication 1, **caractérisé par le fait que** l'unité de dosage (32) renferme une pompe doseuse.

3. Système de nettoyage selon la revendication 1 ou 2, **caractérisé par le fait que** l'orifice d'admission (34) débouche dans un conteneur (33) dédié à l'agent nettoyant possédant, de préférence, une activité microbiologique.

4. Système de nettoyage selon la revendication 3, **caractérisé par** un indicateur de niveaux de remplissage, conçu pour afficher le niveau de l'agent nettoyant dans le conteneur (33) d'agent nettoyant.

5. Système de nettoyage selon l'une des revendications 1 à 4, **caractérisé par le fait que** la buse pulvérisatrice (25), à présence minimale, est réalisée sous la forme d'une buse d'atomisation destinée à produire un brouillard atomisé finement réparti.

6. Système de nettoyage selon l'une des revendications précédentes, **caractérisé par le fait que** l'unité de dosage (32), le conteneur (33) d'agent nettoyant et l'unité de commande (35) sont intégrés dans une armoire technique (30) fermée.

7. Système de nettoyage selon l'une des revendications précédentes, **caractérisé par** un robinet de vidange (22) pouvant être raccordé à un écoulement (15), en vue d'évacuer de l'eau souillée engendrée.

8. Système de nettoyage selon l'une des revendications précédentes, **caractérisé par le fait que** la buse pulvérisatrice (25) à présence minimale, ainsi qu'un tronçon du conduit (24) d'amenée d'agent nettoyant conçu pour être logé à l'intérieur de la chambre d'évacuation d'air, sont fabriqués en un acier au chrome-nickel.

9. Chambre d'évacuation d'air dévolue à la ventilation d'espaces clos, **caractérisée par le fait qu'**elle présente un système de nettoyage conforme à l'une des revendications précédentes.
